# EUROPÄISCHE PATENTSCHRIFT

(11) **EP 0 212 313 B1**
(45) Veröffentlichungstag und Bekanntmachung des Hinweises auf die Patenterteilung: **24.05.1989**
(21) Anmeldenummer: 86110161.6
(22) Anmeldetag: 23.07.1986
(51) Int. Cl.: A47L 9/24

(54) **Anordnung zum lösbaren Verbinden des Anschlussstutzens eines Saugschlauches in einer am Staubsaugergehäuse vorgesehenen Saugöffnung**
Arrangement for a releasable connection of the hose plug in a suction socket of a vacuum cleaner housing
Dispositif de raccordement détachable de la fiche de tuyau de succion dans l'embout de boîtier d'un aspirateur de poussières

(30) Priorität: 05.08.1985 DE 8522551 U
(43) Veröffentlichungstag der Anmeldung: 04.03.1987
(73) Patentinhaber: SIEMENS AKTIENGESELLSCHAFT, 80333 München (DE)
(72) Erfinder: Sykora, Vladimir, D-8740 Bad Neustadt/Saale (DE)

(56) Entgegenhaltungen:
- CH-A- 478 559
- DE-A- 1 525 775
- DE-A- 2 648 619
- DE-C- 651 327
- GB-A- 1 022 662

## Beschreibung

Die Erfindung betrifft einen Staubsauger gemäß dem Oberbegriff des Anspruches 1.

Durch die DE-A-2 829 439 ist ein Staubsauger bekannt, bei dem die Entriegelungstaste, das Verriegelungselement und ein das Verriegelungselement in der Eingriffstellung haltendes Federteil als gesonderte Bauteile ausgebildet sind. Diese Einzelteile werden erst an dem Anschlußstutzen zu einer fertigen Verriegelungseinrichtung zusammengefügt.

Bei einem weiteren, durch die DE-C-651 327 bekannten Staubsauger ist zum lösbaren Verbinden des Saugschlauches mit der Saugöffnung des Staubsaugers eine etwa halbkreisförmige Feder vorgesehen, die auf das Ende des Saugschlauches aufschiebbar und dort befestigbar ist. An der Feder sind gegenüberliegend zwei Rastnocken angeordnet, die in eine entsprechende, in der Saugöffnung vorgesehene Umlaufnut eingreifen. Als Entriegelungselement ist eine gesonderte Lösehülse axial verschiebbar auf dem Schlauchende angeordnet und durch eine Feder in ihrer Ruhestellung gehalten. Die Rastnocken der halbkreisförmigen Feder greifen durch entsprechende Öffnungen der Lösehülse hindurch in die Umlaufnut.

Das Lösen der Verbindung erfolgt durch eine axiale Verschiebung der Lösehülse. Dabei gleiten die Öffnungen der Lösehülse mit ihrem Rand über die in axialer Richtung mit ansteigenden Flanken versehenen Rastnocken, so daß diese nach radial innen gedrückt und damit aus der Umlaufnut herausbewegt werden. Damit ist die Verbindung des Saugschlauches mit dem Staubsauger gelöst. Auch bei diesem Staubsauger werden für die lösbare Verbindung eine Vielzahl von Einzelteilen benötigt, wodurch die Montage aufwendig und die Herstellung entsprechend teuer ist.

Eine Vielzahl von Einzelteilen weist auch die bei dem durch die CH-A-478 559 bekannten Staubsauger vorgesehene Verriegelungseinrichtung auf. Diese besteht nämlich aus zwei stabförmigen Klinkenorganen, die in einem am Ende des Saugschlauches vorgesehenen Ringraum angeordnet sind. Die Klinkenorgane weisen jeweils eine durch eine Öffnung in der äußeren Wand des Ringraumes nach außen vorstehende Entriegelungstaste und eine zu dieser in axialem Abstand vorgesehene Rastnocke auf. Jede Rastnocke greift durch eine entsprechende Öffnung in der äußeren Ringraumwand hindurch und liegt an einem in der Saugöffnung vorgesehenen Umlaufrand an. Durch ein ringförmiges Federband werden die beide Klinkenorgane nach außen in die Verriegelungsstellung gedrückt.

Der Erfindung liegt die Aufgabe zugrunde, einen Staubauger der eingangs beschriebenen Art so auszubilden, daß der konstruktive Aufbau und die Montage der Verriegelungseinrichtung wesentlich vereinfacht ist.

Die Lösung der gestellten Aufgabe gelingt erfindungsgemäß durch die im Kennzeichen des Anspruches 1 angegebenen Merkmale. Bei der beschriebenen Ausbildung des Staubsaugers besteht die Verriegelungseinrichtung nur noch aus einem einzigen Teil, nämlich dem ringförmigen Teil mit der angeformten Rastnocke und der Betätigungstaste. Die notwendige Verspannung der Verriegelungseinrichtung kann durch das ringförmige Teil selbst bewirkt werden, so daß ein gesondertes Federelement entfällt.

Dadurch, daß der Verbindungssteg der Entriegelungstaste mit dem ringförmigen Teil als Abstützung für die radiale Verspannung dient, erübrigt es sich, an dem ringförmigen Teil besondere Anschläge für die radiale Abstützung vorzusehen.

Ein größerer Federweg und damit eine bessere Dimensionierungsmöglichkeit für die die radiale Verspannung bewirkenden Federkräfte wird dadurch erreicht, daß an der der Rastnocke gegenüberliegenden Seite des ringförmigen Teiles des Verriegelungselementes eine sich in axiale Richtung erstreckende, nach radial außen geneigte Federlasche angeformt ist, die an ihrem freien Ende einen sich nach radial außen erstreckenden Ansatz aufweist, der in radialer und axialer Richtung an der Wand des Rohransatzes abgestützt ist. Dadurch, daß der Ansatz an seinem freien Ende in der Breite abgestuft ist und mit dem abgestuften Ende in einen in der Wand des Rohransatzes ausgebildeten Halteschlitz eingreift wird neben der radialen Abstützung gleichzeitig eine axiale Fixierung der Verriegelungseinrichtung erzielt.

Eine konstruktiv besonders stabile Ausführungsform der Verriegelungseinrichtung ergibt sich dadurch, daß die beiden zwischen der Rastnocke und der Federlasche liegenden halbkreisförmigen Arme von der Federlasche aus zu der über der Rastnocke liegenden Entriegelungstaste hin zumindest bereichsweise eine zunehmende axiale Breite aufweisen. Die auf die Entriegelungstaste ausgeübten Kräfte werden durch die derart verstärkten halbkreisförmigen Arme auf den Verbindungspunkt der Federlasche mit dem ringförmigen Teil übertragen, ohne daß es zu einer wesentlichen Verformung des ringförmigen Teiles kommt.

Anhand eines in der Zeichnung dargestellten Ausführungsbeispieles wird der Anmeldungsgegenstand nachfolgend näher beschrieben. Es zeigt:
Fig. 1 eine Anordnung eines an die Saugöffnung eines Staubsaugers angeschlossenen Anschlußstutzens im Längsschnitt,
Fig. 2 eine Verriegelungseinrichtung im Schnitt,
Fig. 3 eine Draufsicht der Oberseite und
Fig. 4 eine Draufsicht der Unterseite der in Fig. 2 dargestellten Verriegelungseinrichtung.

Mit 1 ist ein nur andeutungsweise dargestelltes Staubsaugergehäuse bezeichnet, das einen Einlaßstutzen 2 enthält, auf dem ein Filterbeutel 3 mit seiner Halteplatte 4 aufgesteckt ist. Der Einlaßstutzen 2 geht in eine an der Oberfläche des Staubsaugergehäuses 1 mündende Saugöffnung 5 über. In den Schacht dieser Saugöffnung 5 ist ein abgewinkelter Anschlußstutzen 6 eingesteckt. Das in den Schacht in der Saugöffnung 5 einsteckbare Ende 7 des Anschlußstutzens 6 ist rohrförmig ausgebildet und sitzt dicht auf einer Kante 8 im Schacht der Saugöffnung 5 auf.

Das rohrförmige Ende 7 des Anschlußstutzens 6 ist von einem zu dem rohrförmigen Ende 7 hin offenen Rohransatz 9 konzentrisch umgeben. Mit seinem offenen Ende 10 ragt der Rohransatz 9 in den entsprechend dem Durchmesser des Rohransatzes 9 erweiterten Schacht der Saugöffnung 5 und sitzt mit seinem Endrand 11 auf einer Abstützkante 12 auf. Die Abstützkante 12 ist gegenüber der Kante 8 in dem Schacht der Saugöffnung 5 näher zur Oberfläche des Staubsaugergehäuses hin angeordnet.

In dem zwischen dem rohrförmigen Ende 7 und dem Rohransatz 9 gebildeten Ringraum 13 ist eine einteilige Verriegelungseinrichtung 14 eingesetzt. Diese Verreigelungseinrichtung 14 weist einen ringförmigen Teil 15 auf, mit dem sie über das rohrförmige Ende 7 gesteckt ist. An dem ringförmigen Teil 15 ist eine radial nach außen vorstehende Rastnocke 16 angeformt, die durch einen Schlitz 17 des Rohransatzes 9 hindurch in eine in der Wand der Saugöffnung 5 ausgebildete Umlaufnut 18 eingreift. Axial oberhalb der Rastnocke 16 ist eine durch eine entsprechende Öffnung 19 in der Wand des Rohransatzes 9 nach außen ragende Entriegelungstaste 20 vorgesehen, die durch einen Verbindungssteg 21 mit dem ringförmigen Teil 15 verbunden ist. Auf der der Rastnocke 16 gegenüberliegenden Seite ist an dem ringförmigen Teil 15 eine nach axial oben ragende Federlasche 22 angeformt, die an ihrem freien Ende 23 einen sich parallel zu dem ringförmigen Teil nach radial außen erstreckenden Ansatz 24 aufweist. Der Ansatz 24 ist an seinem freien Ende 25 in der Breite abgestuft, so daß beidseitig zu dem abgestuften Ende 25 Anschlagkanten 26 gebildet sind (Fig. 3 und 4). Das abgestufte Ende 25 greift in einen in der Wand des Rohransatzes 9 vorgesehenen Halteschlitz 27 ein. Hierdurch wird die Verriegelungseinrichtung 14 auch auf der der Rastnocke 16 gegenüberliegenden Seite in axialer Richtung festgelegt. Auf der anderen Seite ist die Verriegelungseinrichtung 14 durch die Rastnocke 16 und die Entriegelungstaste 20 in axialer Richtung gesichert.

Die Öffnung 28 des ringförmigen Teiles 15 ist zweckmäßigerweise ovalförmig ausgebildet, wobei der größere Durchmesser D der ovalförmigen Öffnung 28 zwischen der Rastnocke 16 und der Federlasche 22 liegt und so groß gewählt ist, daß die Verriegelungseinrichtung 14 in radialer Richtung so weit verschoben werden kann, daß die Rastnocke 16 und die Entriegelungstaste 20 bis in die Ebene der Innenwand des Rohransatzes 9 verschoben werden können, wobei der Ringraum 13 so dimensioniert ist, daß er eine solche radiale Verschiebung der Verriegelungseinrichtung 14 zuläßt.

Die Federlasche 22 ist nach radial außen geneigt an dem ringförmigen Teil 15 angeformt. Die Neigung ist so gewählt, daß der waagrechte Abstand 29 zwischen der Innenkante des freien Endes 23 der Federlasche 22 und der Verlängerung der Begrenzungskante 30 der Öffnung 28 auf der Seite an der die Federlasche 22 an dem ringförmigen Teil 15 angeformt ist, mindestens gleich dem Überstand 31 des abgestuften Endes 25 über die Anschlagkanten 26 ist. Hierdurch wird es ermöglicht, daß die Federlasche 22 beim Einsetzen der Verriegelungseinrichtung 14 in den Ringraum 13 so weit auf das rohrförmige Ende 7 zu gebogen werden kann, daß das abgestufte Ende 25 an der Innenseite der Wand des Rohransatzes 9 zur Anlage kommt und beim Einschieben der Verriegelungseinrichtung 14 in den Ringraum 13 dann an der Wand des Rohransatzes 9 entlanggleitet, bis das abgestufte Ende 25 in den Halteschlitz 27 einschnappt. Dadurch kommen dann die Anschlagkanten 26 an der Wand des Rohransatzes 9 zur Anlage und stützen die Verriegelungseinrichtung 14 in radialer Richtung ab.

Beim Einsetzen der Verriegelungseinrichtung 14 in den Ringraum 13 wird ferner der ringförmige Teil 15 in radialer Richtung gegen die Kraft der Federlasche 22 so weit verschoben, daß auch die Entriegelungstaste 20 und die Rastnocke 16 an dem entsprechenden Innenwandteil des Rohransatzes 9 zur Anlage kommen und dann ebenfalls an der Wand entlanggleiten können, bis die Entriegelungstaste 20 in die Öffnung 19 und die Rastnocke 16 in den Schlitz 17 einschnappen. Dabei legt sich der Verbindungssteg 21 an das zwischen dem Schlitz 17 und der Öffnung 19 befindliche Wandstück 32 an und stützt somit die Verriegelungseinrichtung 14 in radialer Richtung ab. Um in radialer Richtung einen einwandfreien Sitz der Verriegelungseinrichtung 14zu erreichen, wird diese so dimensioniert, daß im nicht eingebauten Zustand der Verriegelungseinrichtung 14 der Abstand A zwischen einer Anschlagkante 26 und der diagonal gegenüberliegenden Stelle der Außenseite des Verbindungssteges 21 mindestens gleich dem Innendurchmesser des Rohransatzes 9 ist. Wird der Abstand A geringfügig größer als der Innendurchmesser des Rohransatzes 9 bemessen, so bleibt die Federlasche 22 im eingesetzten Zustand der Verriegelungseinrichtung 14 leicht gespannt und hält den Verbindungssteg 21 in Anlage an der Wand des Rohransatzes 9.

Die Entriegelung des Anschlußstutzens 6 erfolgt durch Druck auf die Entriegelungstaste 20. Hierdurch wird der ringförmige Teil 15 in radialer Richtung gegen die Federkraft der Federlasche 22 verschoben, so daß die Rastnocke 16 außer Eingriff mit der Umlaufnut 18 kommt. Daraufhin kann der Anschlußstutzen 6 von der Saugöffnung 5 abgenommen werden. Beim Aufstecken des Anschlußstutzens 6 wird die Entriegelungstaste 20 ebenfalls betätigt und dadurch die Rastnocke 16 in den Schlitz 17 zurückgeschoben. Nach dem Aufstecken des Anschlußstutzens 6 wird die Rastnocke 16 nach Loslassen der Entriegelungstaste 20 durch die Federkraft der Federlasche 22 wieder nach außen in die Umlaufnut 18 gedrängt, so daß der Anschlußstutzen 6 wieder in der Saugöffnung 5 verriegelt ist.

Um eine gute Kraftübertragung von der Entriegelungstaste 20 auf die Federlasche 22 zu erreichen, weisen die beiden sich zwischen der Rastnocke 16 und der Federlasche 22 erstreckenden halbkreisförmigen Arme 15a und 15b zumindest bereichsweise eine von der Federlasche 22 zu der Entriegelungstaste 20 hin zunehmende axiale Breite B auf. Infolge der größeren axialen Breite werden die Arme 1 5a und 15b steifer, so daß sie sich bei einer Betätigung der Entriegelungstaste 20 weniger oder gar nicht verformen und die gesamte radiale Verformung der Verriegelungseinrichtung 14 im Bereich der Federlasche 22 erfolgt. Dabei ist es weiterhin vorteilhaft, daß der an der Federlasche 22 angeformte Ansatz 24 möglichst auf gleicher Höhe mit der Entriegelungstaste 20 liegt. Hierdurch wird beim Betätigen der Entriegelungstaste 20 das Auftreten von Kippmomenten praktisch vollkommen verhindert. Damit besteht keine Gefahr, daß die Verriegelungseinrichtung 14 beim Entriegeln verkantet. Es sind bei einer solchen Anordnung des Ansatzes 24 daher keine gesonderten Maßnahmen, wie beispielsweise zusätzliche Anschläge oder dergleichen erforderlich, um ein Verkanten der Verriegelungseinrichtung 14 zu unterbinden.

## Patentansprüche

1. Staubsauger mit einer Anordnung zum lösbaren Verbinden des Anschlußstutzens (6) eines Saugschlauches in einer am Staubsaugergehäuse (1) vorgesehenen Saugöffnung (5), bei welcher Anordnung an dem in die Saugöffnung (5) einführbaren und in dieser drehbar gelagerten rohrförmigen Ende (7) des Anschlußstutzens (6) ein Ringraum (13) ausgebildet ist, in welchem eine unter Federwirkung stehende, eine Entriegelungstaste (20) aufweisende Verriegelungseinrichtung (14) angeordnet ist, die in der Saugöffnung (5) mit entsprechenden Gegenelementen verriegelbar ist, dadurch gekennzeichnet, daß der Ringraum (13) durch einen zum rohrförmigen Ende (7) des Anschlußstutzens (6) hin offenen und dieses Ende (7) konzentrisch umgebenden Rohrsatz (9) gebildet ist, daß die auswechselbar befestigte Verriegelungseinrichtung (14) einen das rohrförmige Ende (7) umschließenden, federnden, ringförmigen Teil (15) aufweist, an dessen Außenumfang eine radial nach außen vorstehende, durch einen Schlitz (17) in der Wand des Rohransatzes (9) hindurchtretende und in eine in der Wand der Saugöffnung (5) ausgebildete Umlaufnut (18) eingreifende Rastnocke (16) vorgesehen ist, daß die durch eine Öffnung (19) in der Wand des Rohransatzes (9) hindurchragende Entriegelungstaste (20) in axialem Abstand zu der Rastnocke (16) an dem ringförmigen Teil (15) angeordnet ist, daß das ringförmige Teil (15) an der Wand des Rohransatzes (9) in axialer Richtung des Anschlußstutzens (6) festgelegt und in radialer Richtung im Bereich der Rastnocke (16) und auf der der Rastnocke (16) gegenüberliegenden Seite an der Wand des Rohransatzes (9) durch Verspannung anliegt.

2. Staubsauger nach Anspruch 1, dadurch gekennzeichnet, daß ein die Entriegelungstaste (20) mit dem ringförmigen Teil (15) verbindender Verbindungssteg (21) als Abstützung für die radiale Verspannung dient.

3. Staubsauger nach Anspruch 1 oder 2, dadurch gekennzeichnet, daß an der der Rastnocke (16) gegenüberliegenden Seite des ringförmigen Teiles (15) eine sich in axialer Richtung erstreckende, nach radial außen geneigte Federlasche (22) angeformt ist, die an ihrem freien Ende (23) einen sich nach radial außen erstreckenden Ansatz (24) aufweist, der in radialer und axialer Richtung an der Wand der Rohransatzes (6) abgestützt ist.

4. Staubsauger nach Anspruch 3, dadurch gekennzeichnet, daß der Ansatz (24) an seinem freien Ende (25) in der Breite abgestuft ist und mit dem abgestuften Ende (25) in einen in der Wand des Rohransatzes (6) ausgebildeten Halteschlitz (27) eingreift.

5. Staubsauger nach Anspruch 3 oder 4, dadurch gekennzeichnet, daß die beiden zwischen der Rastnocke (16) und der Federlasche (22) liegenden halbkreisförmigen Arme (15a und 15b) von der Federlasche (22) aus zu der über der Rastnocke liegenden Entriegelungstaste (20) hin zumindest bereichsweise eine zunehmende axiale Breite (B) aufweisen.

6. Staubsauger nach Anspruch 3, dadurch gekennzeichnet, daß der sich radial nach außen erstreckende Ansatz (24) etwa auf gleicher Höhe mit der Entriegelungstaste (20) an der Federlasche (22) angeformt ist.

## Claims

1. A vacuum cleaner with an arrangement for the releasable connection of the connecting nozzle (6) of a suction hose in a suction opening (5) provided in the vacuum cleaner housing (1), in which arrangement at the tubular end (7) of the connecting nozzle (6), which can be introduced into the suction opening (5) and which is rotatably mounted in said suction opening, an annular chamber (13) is formed, in which a locking device (14) is arranged, which is underthe effect of spring tension, which comprises a release button (20) and which can be locked with corresponding counter elements in the suction opening (5), characterised in that the annular space (13) is formed by a tube connection (9), which is open towards the tubular end (7) of the connecting nozzle (6) and which encloses said end (7) concentrically; in that the releasably secured locking device (14) comprises a resilient annular part (15) which encloses the tubular end (7) and at whose outer circumference a locking cam (16) is provided, which projects radially outwards which passes through a slot (17) in the wall of the tube connection (9) and which engages in a circumferential groove (18) formed in the wall of the suction opening (5); in that the release button (20) projecting through an opening (19) in the wall of the tube connection (9) is arranged on the annular part (15) at an axial distance from the locking cam (16); and in that the annular part (15) is secured against the wall of the tube connection (9) in the axial direction of the connecting nozzle (6) and in a radial direction in the region of the locking cam (16) and on the side opposite to the locking cam (16) is braced against the wall of the tube connection (9).

2. A vacuum cleaner according to claim 1, characterised in that a connecting web (21) connecting the release button (20) with the annular part (15) acts as a support for the radial bracing.

3. A vacuum cleaner according to claim 1 or 2, characterised in that a resilient tongue (22) is formed onto the side of the annular part (15) opposite the locking cam (16), which resilient tongue extends in an axial direction and is inclined radially outwards and at its free end (23) comprises an extension (24) extending radially outwards, which is supported radially and axially against the wall of the tube connection (6).

4. A vacuum cleaner according to claim 3, characterised in that the extension (24) is stepped in its width at its free end (25) and by means of the stepped end (25) engages in a retaining slot (27) formed in the wall of the tube connection (6).

5. A vacuum cleaner according to claim 3 or 4, characterised in that the two semi-circular arms (15a and 15b) lying between the locking cam (16) and the resilient tongue (22) comprise an axial width (B) which increases, at least in part, from the resilient tongue (22) towards the release button (20) arranged above the locking cam.

6. A vacuum cleaner according to claim 3, characterised in that the extension (24) extending radially outwards is formed onto the resilient tongue (22) at approximately the same height as the release button (20).

## Revendications

1. Aspirateur de poussières comprenant un dispositif pour relier de manière amovible l'embout de raccordement (6) d'un tuyau souple d'aspiration à un orifice d'aspiration (5) ménagé sur le corps de l'aspirateur de poussières (1 ), dispositif dans lequel à l'extrémité tubulaire (7) de l'embout de raccordement (6), qui peut être introduite dans l'orifice d'aspiration (5) et qui y est montée tournante, est constituée une chambre annulaire (13) dans laquelle est agencé un dispositif de verrouillage (14), qui est soumis à une force élastique, qui comporte une touche de déverrouillage (20) et qui peut être verrouillé dans l'orifice d'aspiration par des éléments antagonistes correspondants, caractérisé en ce que la chambre annulaire (13) est formée d'un prolongement tubulaire (9) débouchant vers l'extrémité tubulaire (7) de l'embout de raccordement (6) et entourant concentriquement cette extrémité (7), en ce que le dispositif de verrouillage (14), qui est fixé de manière amovible, comporte une pièce annulaire (15), élastique, entourant l'extrémité tubulaire (7) et sur le pourtour extérieur de laquelle est prévue une came d'encliquetage (16), qui fait saillie radialement vers l'extérieur, qui passe dans une fente (17) ménagée dans la paroi du prolongement tubulaire (9) et qui pénètre dans une gorge (18) faisant tout le tour et formée dans la paroi de l'orifice d'aspiration (5), en ce que la touche de déverrouillage (20), qui passe dans une ouverture (19) de la paroi du prolongement tubulaire (9), est distante axialement de la came d'encliquetage (16) sur la pièce annulaire (15), en ce que la pièce annulaire (15) est fixée dans la direction axiale de l'embout de raccordement (6) à la paroi du prolongement tubulaire (9) et dans la direction radiale s'applique par blocage, dans la région de la came d'encliquetage (16) et du côté opposé à la came d'encliquetage (16), à la paroi du prolongement tubulaire (9).

2. Aspirateur de poussières suivant la revendication 1, caractérisé en ce que, une barette de liaison (21) reliant la touche de déverrouillage (20) à la partie annulaire (15) sert d'appui, pour le blocage radial.

3. Aspirateur de poussières suivant la revendication 1 ou 2, caractérisé en ce que, du côté de la partie annulaire (15) qui est opposé à la came d'encliquetage (16) est formée une patte élastique (22) qui s'étend dans la direction axiale, qui est inclinée radialement vers l'extérieur et dont l'extrémité libre (23) comporte un rebord (24) qui s'étend radialement vers l'extérieur et qui est appuyé dans la direction radiale et dans la direction axiale à la paroi du prolongement tubulaire (9).

4. Aspirateur de poussières suivant la revendication 3, caractérisé en ce que, l'extrémité libre (25) du rebord (24) est étagée en largeur et pénètre, par l'extrémité (25) étagée, dans une fente de retenue (27) ménagée dans la paroi du prolongement tubulaire (9).

5. Aspirateur de poussières suivant la revendication 3 ou 4, caractérisé en ce que, les deux bras (1 5a et 15b) hémicirculaires interposés entre la came d'encliquetage (16) et la patte élastique (22) présentent, au moins par endroits, une largeur (B) axiale croissante de la patte élastique (22) à la touche de déverrouillage (20) se trouvant au-dessus de la came d'encliquetage.

6. Aspirateur de poussières suivant la revendication 3, caractérisé en ce que, le rebord (24), qui s'étend radialement vers l'extérieur, est formé sur la patte élastique (22) à peu près au même niveau que la touche de déverrouillage (20).
